# EUROPÄISCHE PATENTANMELDUNG

(11) **EP 0 886 018 A2**
(43) Veröffentlichungstag der Anmeldung: **23.12.1998**
(21) Anmeldenummer: 98110856.6
(22) Anmeldetag: 13.06.1998
(51) Int. Cl.: E04D 13/03

(54) **Aufsetzkranz**

(30) Priorität: 19.06.1997 DE 19725992; 13.08.1997 DE 19735080
(71) Anmelder: J. Eberspächer GmbH & Co., 73730 Esslingen (DE)
(72) Erfinder: Mielich, Peter, 72581 Dettingen (DE); Petzold, Siegfried, 72631 Aichtal (DE)

(57) **Zusammenfassung**

Bei einem Aufsetzkranz (1) mit einer aus Metall gefertigten Innenschale (2) und einer Außenschale (3) sowie einem dazwischen angeordneten Wärmedämmprofil (4) wird vorgeschlagen, die Außenschale (3) als Metallblech-Biegeteil in Form eines kunststoffbeschichteten bzw. kunststoffkaschierten Metallblechs auszubilden, wobei ein Anschlußkragen (11) vorgesehen sein kann.

## Beschreibung

Die Erfindung betrifft einen Aufsetzkranz mit einer aus Metall gefertigten Innenschale und einer Außenschale sowie einem dazwischen angeordneten Wärmedämmprofil.

Aufsetzkränze werden benötigt für Lichtkuppeln, Rauch- und Wärmeabzugsklappen oder dergleichen und werden im Dachbereich eines Gebäudes montiert.

Für eine einwandfreie Abdichtung im Dachbereich ist es von entscheidender Bedeutung, daß die zur Abdichtung der Dachfläche benötigten bzw. eingesetzten Materialien einwandfrei mit dem äußeren Randbereich eines Aufsetzkranzes verbunden werden können. Überdies soll die Montage einfach erfolgen. Die eingesetzten Materialien sollen kostengünstig sein.

Aus DE-GM 87 13 427 ist ein Aufsetzkranz für eine Lichtkuppel bekannt, welcher aus einem Hart-PVC-Profil aufgebaut ist. Der Aufsetzkranz ist für einen Rauch- und Wärmeabzug ungeeignet, zumal im Brandfall PVC entweicht und ferner giftige Gase entwickelt. Die Herstellung ist aufgrund der Verwendung eines komplizierten Werkzeuges für das extrudierte Profil sehr aufwendig. Auch treten Probleme bei großen Langen infolge der thermischen Längenänderung zwischen dem Hart-PVC-Material und der Dachbahn des Gebäudes auf.

Ferner ist aus DE-A-32 26 477 ein Aufsetzkranz aus einem glasfaserverstärkten Kunststoffmaterial mit einlaminiertem Hart-PVC-Profil bekannt. Der Verbund zwischen dem glasfaserverstärkten Kunststoffmaterial und dem Hart-PVC-Profil ist nicht sicher. Es besteht die Gefahr der Rißbildung im Harz durch Spannungen im Flanschbereich.

Ein anderer, aus DE-GM 87 16 954 bekannter Aufsetzkranz ist einschalig aus Metall aufgebaut. Von Nachteil ist, daß die Dachbahn des Gebäudes hochgezogen, angeklebt und mittels Klemmschiene befestigt werden muß, was aufwendig und kosten-intensiv ist. Auch ist die Verklebung zwischen der PVC-Dachbahn mit dem Wärmedämmungsmaterial problematisch.

Bei einem aus DE-GM-296 01 976 bekannten zweischaligen Aufsetzkranz der eingangs genannten gattungsgemäßen Art ist eine Innenschale aus Metall und eine Außenschale aus einem stranggepreßten Kunststoffprofil aus Hart-PVC-Material vorgesehen, wobei dazwischen ein Wärmedämmprofil angeordnet ist. Eine Hart-PVC-Außenschale erleichtert zwar das Anbinden der Dachbahn des Gebäudes, ist jedoch bezüglich AufsetzkranzAbmessungen und -kontur nicht ausreichend flexibel.

Aufgabe der Erfindung ist die Schaffung eines zweischaligen Aufsetzkranzes der eingangs genannten Art, welcher bei einfachem Aufbau und leichter abdichtender Anbindung an eine Dachbahn eines Gebäudes sich insbesondere durch eine besonders große Flexibilität bezüglich der Abmessungen und Kontur des Aufsetzkranzes auszeichnet und sich auf besonders einfache Weise fertigen läßt.

Gelöst wird die der Erfindung zugrundeliegende Aufgabe durch die Merkmale des Patentanspruchs 1.

Vorteilhaft weitergebildet wird der Erfindungsgegenstand durch die Merkmale der Unteransprüche 2 bis 22.

Wesen der Erfindung ist, daß die Außenschale ein Metallblech-Biegeteil ist und insbesondere aus einem kunststoffbeschichteten oder kunststoffkaschierten Metallblech besteht. Das Metallblech-Biegeteil ist zweckmäßigerweise ein einstückiges Formteil.

Bei einer erfindungsgemäßen kunststoffbeschichteten bzw. kunstkstoffkaschierten Außenschale ist die Anbindung der Kunststoff-Dachbahn gegenüber der letztgenannten bekannten zweischaligen Ausführung gemäß DE-GM 296 01 976 weiter verbessert. Gerade durch die Verwendung einer Außenschale ebenfalls (wie die Innenschale) aus Metallblech ergibt sich ein große Flexibilität hinsichtlich einer individuellen Dimension und individuellen Kontur, d.h. durch die Erfindung lassen sich praktisch unbegrenzt viele Aufsetzkranzabmessungen und- konturen auf besonders einfache Weise herstellen.

Bei einer zweckmäßigen Weiterbildung besitzt die metallene Außenschale bzw. das Metallblech-Biegeteil einen oberen abgewinkelten Abschnitt entsprechend der Dicke des Wärmedämmprofils.

Die Verbindung der Außenschale mit der Innenschale erfolgt zweckmäßigerweise durch Druckfügen.

Ein einfacher stabiler Aufbau ergibt sich, wenn an der Außenschale Eckformteile angeordnet sind.

Die Eckformteile sind insbesondere obere und/oder untere Eckformteile aus Elastomeren, Thermoplasten und thermoplastischen Elastomeren (TPE), etc., wobei in Höhenerstreckung des Aufsetzkranzes einteilige, aber auch mehrteilige Eckformteile ausgebildet sein können, insbesondere dann, wenn der Aufsetzkranz ein sogenannter Stufenkranz ist.

Die Erfindung läßt sich insbesondere in zwei Grundvarianten vorteilhaft realisieren:

Die eine Variante eines Aufsetzkranzes sieht einen Einbau auf zumindest einer Holzbohle, insbesondere bei einer Sanierung eines Altbaus vor. Hierbei ist zweckmäßigerweise für eine Montage auf einer Gebäudedecke dem Aufsetzkranz unterseitig zumindest eine Holzbohle zugeordnet, wobei die Dachbahn bzw. die Dachhaut des Gebäudes durch Verschweißen ausschließlich im horizontalen Bereich der Außenschale erfolgt. Von Vorteil bei dieser Variante ist, daß ohne Beeinträchtigung der Dichtigkeit der Konstruktion die Dachbahn nicht im Vertikalbereich der Außenschale verschweißt werden muß. Die Dachbahn muß demzufolge auch seitlich nicht hochgezogen werden. Es existiert ferner keine kritische Verbindung zwischen Harz und PVC-Profil. Die Lösung ist technisch optimal, da eine einfache homogene Anbindung an unterschiedliche Wandabschlüsse, etc. möglich ist, welche im Baugewerbe üblich sind.

Die zweite Variante eines Aufsetzkranzes sieht einen Einbau direkt auf einer Gebäudedecke vor. Hierbei ist zweckmäßigerweise für eine direkte Montage der Unterseite des Aufsetzkranzes auf einer Gebäudedecke an der Außenschale ein Anschlußkragen befestigt, an welchem seinerseits eine Dachbahn des Gebäudes befestigt werden kann. Von Vorteil bei dieser Variante ist die durch den Anschlußkragen geschaffene Unab-hängigkeit der Dachbahn-Anbindung von der Dicke des Wärmedämmprofils. Es erfolgt eine technisch einwandfrei Zugentlastung für Horizontalkräfte. Ein einfaches Eindichten der Dachbahn ist möglich. Eckabdichtung und mechanische Befestigung der Dachbahn sind nicht erforderlich.

Bei einem einschaligen bekannten Aufsetzkranz ist demgegenüber die Anbringung der Zugentlastung für Horizontalkräfte aufwendig und kostenintensiv. Auch sind ein Hochfahren und ein mechanisches Befestigen der Dachbahn sowie ein Abdichten der Ecken erforderlich.

Auch bei einem zweischaligen bekannten Aufsetzkranz muß ebenfalls die Dachbahn hochgefahren, mechanisch befestigt und in den Ecken abgedichtet werden. Ist ein Stufenkranz vorgesehen, ist dieser problematisch wegen unterschiedlicher Höhen der Wärmedämmung.

Bei einer vorteilhaften Weiterbildung der zweiten Variante ist insbesondere der Anschlußkragen in mittlerer Höhe an der Außenschale befestigt.

Bevorzugt weist der Anschlußkragen einen ringsumlaufenden abgewinkelten Rahmen aus kunststoffbeschichtetem bzw. kunststoffkaschiertem Verbundblech auf.

Am horizontalen Schenkel des abgewinkelten Rahmens sind zweckmäßigerweise unterseitig Eckbleche befestigt, insbesondere mittels Blindnieten.

Am abgewinkelten Rahmen sind oberseitig bevorzugt Außenecken angeschweißt.

Ein im Querschnitt vertikaler Dachbahn-Streifen kann vorgesehen sein, welcher horizontal ringsumlaufend an der Außenschale abdichtend befestigt, insbesondere verschweißt ist, wobei etwa die untere Streifenhälfte den ringsumlaufenden Vertikalschenkel des abgewinkelten Rahmens einschließlich Außenecken übergreift.

Die Erfindung wird nachfolgend anhand von Ausführungsbeispielen unter Bezugnahme auf die beigefügte Zeichnung näher beschrieben; es zeigen:
- Fig. 1: einen schematischen Vertikalschnitt durch eine Seitenwand des Aufsetzkranzes in einer Ausführungsvariante,
- Fig. 2: eine schematische Draufsicht auf den Aufsetzkranz nach Fig. 1,
- Fig. 3: einen schematischen Vertikalschnitt durch eine Seitenwand des Aufsetzkranzes in einer anderen Ausfuhrungsvariante ähnlich Fig. 1,
- Fig. 4: eine schematische Teil-Draufsicht auf den Aufsetzkranz nach Fig. 3, und
- Fig. 5: einen schematischen Vertikalschnitt durch eine Seitenwand des Aufsetzkranzes in weiterer Ausgestaltung ähnlich Fig. 3.

Gemäß Zeichnung umfaßt ein in Draufsicht guadratischer Aufsetzkranz 1 für einen deckenseitigen Rauch- und Wärmeabzug eines Gebäudes eine aus Metall gefertigte Innenschale 2 und eine Außenschale 3 sowie ein dazwischen angeordnetes Wärmedämmprofil 4. Obere Scharniere 17 befestigten eine in der Zeichnung nicht dargestellte Rauch- bzw. Wärmeabzugsklappe, welche in einer Horizontalstellung, den oberen Durchgang des Aufsetzkranzes 1 abschließend, geschlossen und in einer Schrägstellung offen ist.

Die aus Metall gefertigte Innenschale 2 ist im unteren Randbereich mit einem seitlich vorstehenden Anschlußflansch 2' versehen, welcher an dortiger Stelle in dichter Nachbarschaft zu einem horizontalen Flanschabschnitt der Außenschale 3 verläuft.

Im nicht horizontalen Wandbereich des Aufsetzkranzes 1, d.h. im gemäß Zeichnung vertikalen und schrägen Wandbereich sind die Innenschale 2 und die Außenschale 3 voneinander beabstandet und mit dem vorgenannten Wärmedämmprofil 4 aufgefüllt.

Erfindungsgemäß besteht die Außenschale 3 des Aufsetzkranzes 1 aus einem Metallblech-Biegeteil in Form eines kunststoffbeschichteten Metallblechs.

Das Metallblech-Biegeteil ist ein einstückiges Formteil.

Das Metallblech-ßiegeteil umfaßt einen oberen abgewinkelten Abschnitt 3' entsprechend der Dicke des Wärmedämmprofils 4, welcher eine obere Abkantung der Innenschale 2 überlappt, und beide Teile mittels Schrauben miteinander verbunden sind, um ein oberseitig geschlossenes Wandprofil eines Aufsetzkranzes 1 auszubilden.

Außenschale 3 und Innenschale 2 sind durch Druckfügung miteinander verbunden.

An der Außenschale 3 sind obere Eckformteile 6 und untere Eckformteile 7 angeordnet.

Die unteren Eckformteile 7 erstrecken sich auch in Höhenerstreckung des Aufsetzkranzes 1. Gegebenenfalls können in diesem Vertikalbereich weitere separate Eckformteile vorgesehen sein.

In der in den Figuren 1 und 2 dargestellten Ausführungsvariante eines Aufsetzkranzes 1 ist für eine Montage auf einer Gebäudedecke dem Aufsetzkranz 1 unterseitig zumindest eine Holzbohle 8 zugeordnet ist, wobei die Dachbahn 9 bzw. die Dachhaut des Gebäudes durch Verschweißen ausschließlich im horizontalen unteren Bereich der Außenschale 3 erfolgt. Ersichtlich ist die Anbindung der Kunststoff-Dachbahn 9 an der vorzugsweise kunststoffbeschichteten Außenschale 3 einfach getroffen und unkritisch. Es existiert keine kritische Verbindung zwischen dem Harz und dem PVC-Profil. Es lassen sich praktisch unbegrenzt viele Aufsetzkranzabmessungen und Aufsetzkranzkonturen auf besonders einfach Weise realisieren.

In der in den Figuren 3 und 4 dargestellten Ausführungsvariante eines Aufsetzkranzes 1 ist die Unterseite des Aufsetzkranzes 1 auf einer Gebäudedecke 10 direkt befestigt, und es befindet sich an der Außenschale 3 ein Anschlußkragen 11 etwa in mittlerer Höhe, wobei am Anschlußkragen seinerseits die PVC-Dachbahn 9 des Gebäudes befestigt ist. Der Anschlußkragen 11 ist fest an der Außenschale 3 montiert.

Der Anschlußkragen 11 besitzt einen ringsumlaufenden abgewinkelten Rahmen 12 aus vorzugsweise kunststoffbeschichtetem Verbundblech.

Am horizontalen Schenkel des abgewinkelten Rahmens 12 sind unterseitig vier Eckbleche 13 befestigt, insbesondere jedes Eckblech 13 durch vier Blindnieten 14.

Am abgewinkelten Rahmen 12 sind oberseitig ferner Außenecken 15 angeschweißt.

Für einen dichten Übergang zwischen Vertikalaußenwand 3 und Anschlußkragen 11 ist ein im Querschnitt vertikaler Dachbahn-Streifen 16 horizontal ringsumlaufend an der Außenschale 3 verschweißt, wobei die untere Streifenhälfte den ringsumlaufenden Vertikalschenkel des abgewinkelten Rahmens 12 einschließlich des dortigen Vertikalabschnitts der Außenecken 15 übergreift.

Der in Figur 3 dargestellte Streifen 16 befindet sich oberseitig in einem Abstand von der Außenschale 3 aus Gründen einer übersichtlichen Darstellung, wie auch der Anschlußkragen 11 in einem Abstand von der Außenschale 3 bzw. vom Eckformteil 7 dargestellt ist. Es versteht sich, daß der Streifen 16 in der Praxis dicht oben an der Außenkontur der Außenschale 3 bzw. an der vorzugsweise verwendeteten Kunststoffbeschichtung des Metallblechs bzw. in den vier Ecken an den vier Eckformteilen 7 angrenzt, und auch der Anschlußkragen 11 dicht angrenzt, wie dies in Fig. 4 ersichtlich ist.

Durch den Anschlußkragen 11 ist eine technisch einwandfreie Zugentlastung für Horizontalkräfte gegeben. Ein einfaches Eindichten ist möglich. Eine gesonderte Eckabdichtung und eine mechanische Befestigung der Dachbahn können unterblei-ben.

Schließlich ist in Fig. 5 ein Aufsetzkranz 1 ähnlich Fig. 3 gezeigt, bei welchem kein vorgenannter Anschlußkragen 11, sondern für eine Montage der Unterseite des Aufsetzkranzes 1 auf einer Gebäudedecke 10 am vertikalen Schenkel der Außenschale 3 eine Dachbahn 20 des Gebäudes angeschweißt ist, wobei im wesentlichen im Winkel zwischen dem vertikalen und dem horizontalen Bereich der Außenschale 3 ein Dachbahn-Preßrahmen 21 vorgesehen ist.

Die Dachbahn 20 ist insbesondere im oberen vertikalen Bereich der Außenschale 3, vorzugsweise über eine Breite von ca. 4 cm, angeschweißt und hängt ansonsten nach unten herab, wobei der Dachbahn-Preßrahmen 21 über die Dachbahn 20 lose übergestülpt und in einem Montageabstand d vom Vertikalschenkel im wesentlichen im Winkel zwischen dem vertikalen und horizontalen Schenkel des Aufsetzkranzes bei einer Vormontage angeordnet ist. Unter dem Dachbahn-Preßrahmen 21 ist hierbei die Dachbahn 20 abgewinkelt geführt. Die Dachbahn 20 steht in einem Ausführungsbeispiel ca. 10 cm noch horizontal unter dem Dachbahn-Preßrahmen hervor, wobei eine Vertikalverschiebung des Dachbahn-Preßrahmens bezüglich des Aufsetzkranzes für eine Endbefestigung der eigentlichen Gebäudedachbahn am vorgenannten hervorstehenden horizontalen Dachbahnabschnitt möglich ist, um eine Gehäusedachbahn auf einfache Weise in beliebiger vertikaler Höhe des Aufsetzkranzes endzubefestigen bzw. endzuverspannen.

Der Dachbahn-Preßrahmen 21 ist eckverschweißt und vorzugsweise aus einem L-, U- oder T-förmigen Aluminiumprofil ausgebildet.

Der Dachbahn-Preßrahmen 21 kann auch ein rollgeformtes Edelstahlblech oder rollgeformtes Verbundblech sein.

Es sei noch angemerkt, daß in den Unteransprüchen enthaltene selbständig schutzfähige Merkmale trotz der vorgenommenen formalen Rückbeziehung auf den Hauptanspruch entsprechenden eigenständigen Schutz haben sollen. Im übrigen fallen sämtliche in den gesamten Anmeldungsunterlagen enthaltenen erfinderischen Merkmale in den Schutzumfang der Erfindung.

## Patentansprüche

1. Aufsetzkranz (1) mit einer aus Metall gefertigten Innenschale (2) und einer Außenschale (3) sowie einem dazwischen angeordneten Wärmedämmprofil (4),
dadurch gekennzeichnet,
daß die Außenschale (3) ein Metallblech-Biegeteil ist.

2. Aufsetzkranz nach Anspruch 1,
dadurch gekennzeichnet,
daß die Außenschale (3) aus einem kunststoffbeschichteten bzw. kunststoffkaschierten Metallblech besteht.

3. Aufsetzkranz nach Anspruch 1 oder 2,
dadurch gekennzeichnet,
daß das Metallblech-Biegeteil ein einstückiges Formteil ist.

4. Aufsetzkranz nach einem der Ansprüche 1 bis 3,
dadurch gekennzeichnet,
daß das Metallblech-Biegeteil einen oberen abgewinkelten Abschnitt (3') entsprechend der Dicke des Wärmedämmprofils (4) umfaßt.

5. Aufsetzkranz nach einem der Ansprüche 1 bis 4,
dadurch gekennzeichnet,
daß die Verbindung der Außenschale (3) mit der Innenschale (2) durch Druckfügen erfolgt.

6. Aufsetzkranz nach einem der Ansprüche 1 bis 5,
dadurch gekennzeichnet,
daß an der Außenschale (3) Eckformteile (6, 7) angeordnet sind.

7. Aufsetzkranz nach Anspruch 6,
dadurch gekennzeichnet,
daß obere Eckformteile (6) vorgesehen sind.

8. Aufsetzkranz nach Anspruch 6 oder 7,
dadurch gekennzeichnet,
daß untere Eckformteile (7) vorgesehen sind.

9. Aufsetzkranz nach einem der Ansprüche 6 bis 8,
dadurch gekennzeichnet,
daß in Höhenerstreckung des Aufsetzkranzes (1) einteilige oder mehrteilige Eckformteile vorgesehen sind.

10. Aufsetzkranz nach einem der Ansprüche 1 bis 9,
dadurch gekennzeichnet,
daß für eine Montage auf einer Gebäudedecke dem Aufsetzkranz (1) unterseitig zumindest eine Holzbohle (8) zugeordnet ist, wobei die Dachbahn (9) bzw. die Dachhaut des Gebäudes durch Verschweißen ausschließlich im horizontalen Bereich der Außenschale (3) erfolgt.

11. Aufsetzkranz nach einem der Ansprüche 1 bis 9,
dadurch gekennzeichnet,
daß für eine direkte Montage der Unterseite des Aufsetzkranzes (1) auf einer Gebäudedecke (10) an der Außenschale (3) ein Anschlußkragen (11) befestigt ist, an welchem eine Dachbahn (9) des Gebäudes befestigt werden kann.

12. Aufsetzkranz nach Anspruch 11,
dadurch gekennzeichnet,
daß der Anschlußkragen (11) in beliebiger Vertikalhöhe, bevorzugt in mittlerer Höhe, an der Außenschale (3) befestigt ist.

13. Aufsetzkranz nach Anspruch 11 oder 12,
dadurch gekennzeichnet,
daß der Anschlußkragen (11) einen ringsumlaufenden abgewinkelten Rahmen (12) aus Verbundblech aufweist.

14. Aufsetzkranz nach Anspruch 13,
dadurch gekennzeichnet,
daß am horizontalen Schenkel des abgewinkelten Rahmens (12) unterseitig Eckbleche (13) befestigt, insbesondere mittels Blindnieten (14) befestigt sind.

15. Aufsetzkranz nach Anspruch 13 oder 14,
dadurch gekennzeichnet,
daß am abgewinkelten Rahmen (12) oberseitig Außenecken (15) angeschweißt sind.

16. Aufsetzkranz nach Anspruch 15,
dadurch gekennzeichnet,
daß ein im Querschnitt vertikaler Dachbahn-Streifen (16) ringsumlaufend an der Außenschale (3) abdichtend befestigt, insbesondere verschweißt ist, dessen untere Streifenhälfte den ringsumlaufenden Vertikalschenkel des abge-winkelten Rahmens (12) einschließlich Außenecken (15) übergreift.

17. Aufsetzkranz nach einem der Ansprüche 1 bis 9,
dadurch gekennzeichnet,
daß insbesondere für eine Montage der Unterseite des Aufsetzkranzes (1) auf der Gebäudedecke (10) am vertikalen Schenkel der Außenschale (3) eine Dachbahn (20) des Gebäudes angeschweißt ist, wobei im wesentlichen im Winkel zwischen dem vertikalen und dem horizontalen Bereich der Außenschale (3) ein Dachbahn-Preßrahmen (21) vorgesehen und in einer Vormontage über die Dachbahn (20) lose übergestülpt ist.

18. Aufsetzkranz nach Anspruch 17,
dadurch gekennzeichnet,
daß die Dachbahn (20) im oberen vertikalen Bereich der Außenschale (3), vorzugsweise über eine Breite von ca. 4 cm, angeschweißt und unter dem Dachbach-Preßrahmen (21) abgewinkelt geführt ist und horizontal hervorsteht.

19. Aufsetzkranz nach Anspruch 17 oder 18,
dadurch gekennzeichnet,
daß der Dachbahn-Preßrahmen (21) eckverschweißt ist.

20. Aufsetzkranz nach einem der Ansprüche 17 bis 19,
dadurch gekennzeichnet,
daß der Dachbahn-Preßrahmen (21) aus einem vorzugsweise L-, U- oder T-förmigen Aluminiumprofil gebildet ist.

21. Aufsetzkranz nach einem der Ansprüche 17 bis 19,
dadurch gekennzeichnet,
daß der Dachbahn-Preßrahmen (21) ein rollgeformtes Edelstahlblech oder rollgeformtes Verbundblech ist.

22. Aufsetzkranz nach einem der Ansprüche 17 bis 21,
dadurch gekennzeichnet,
daß für eine Endmontage der eigentlichen Gebäudedachbahn der unter dem Dachbahn-Preßrahmen (21) horizontal hervorstehende Dachbahnabschnitt mit der Gebäudedachbahn befestigt, insbesondere verschweißt, wird, und daß der am vertikalen Schenkel der Außenschale (3) verschiebliche Dachbahn-Preßrahmen (21) gegen die befestigte bzw. verschweißte Dachbahn/Gehäusedachbahn nach unten bewegt und dadurch die Dachbahn/Gehäusedachbahn gespannt wird.
